# EUROPÄISCHE PATENTSCHRIFT

(11) **EP 1 182 745 B1**
(45) Veröffentlichungstag und Bekanntmachung des Hinweises auf die Patenterteilung: **09.03.2005**
(21) Anmeldenummer: 00126652.7
(22) Anmeldetag: 05.12.2000
(51) Int. Cl.: H01R 13/719, H01R 12/16, H01R 13/66

(54) **Mehrpoliger Steckverbinder für elektronische Signalleitungen**
Multipolar plug-in connection for electronic signal lines
Connexion enfichable multipolaire pour lignes de signaux électroniques

(30) Priorität: 26.08.2000 DE 20014791 U
(43) Veröffentlichungstag der Anmeldung: 27.02.2002
(73) Patentinhaber: FILTEC FILTERTECHNOLOGIE FUR DIE ELEKTRONIKINDUSTRIE GmbH, D-59557 Lippstadt (DE)
(72) Erfinder: Dingenotto, Meinolf, 33758 Schloss Holte (DE); Kühle, Jörg, 59514 Welver-Borgeln (DE)
(74) Vertreter: Strauss, H.-J., Dr.

(56) Entgegenhaltungen:
- EP-A- 0 750 370
- WO-A-88/05218
- DE-A- 19 501 484
- US-A- 5 151 054

## Beschreibung

Die Erfindung betrifft einen mehrpoligen Steckverbinder zur Aufnahme eines Gegensteckers, mit einem in einem Gehäuse angeordneten Isolierkörper mit der Anzahl durchgeführter Leitungen für Signale oder Steuer- oder Leistungsströme o.dgl. entsprechenden Anzahl von in Steckaufnahmen eingesetzten Kontakteinsätzen, jeder mit Anschlusshülse, Einsatzfuß, Einsatzkörper sowie mit Buchse oder Stift, zum Verbinden der Leitungen, wobei zumindest für eine Leitung eine im wesentlichen als Planar-Einsatz ausgebildete, zumindest einen Kondensator aufweisende Anpassungsschaltung vorgesehen ist, die mit der zugeordneten Leitung über eine Signalkontaktfläche und mit dem Gehäuse über eine Massekontaktfläche elektrisch verbunden ist.

Handelsübliche mehrpolige Steckverbinder dienen im Zusammenwirken mit korrespondierenden Steckern als Steckverbinder für Leitungen für digitalisierte Signale, aber auch für Koax-Leitungen und/oder Leistungsleitungen, mit denen dem angeschlossenen Verbraucher elektrische Leistung zugeführt werden kann. Bei dem Einsatz solcher Steckverbindungen, etwa in Rechner- oder in Telefon-Netzen, deren Verbindungsleitungen digitalisierte Signale zum Daten-Austausch führen, können jedoch Störungen auftreten, als Folge von hochfrequenten Signalen, die von den Verbindungsleitungen aufgenommenen werden. Dies liegt an den bei der Übermittlung digitaler Signale benutzten "pulse-type" Signalen, deren höhere Harmonische durch Interferenzen Störungen bedingen können, besonders, wenn im Raum mehrere vernetzte elektronische Datenverarbeitungsanlagen derartige Impulse erzeugen. Solche Störungen lassen sich durch den Einsatz von Filtern in Grenzen halten; die DE 43 18 067 A1 beschreibt einen solchen Steckverbinder.

Aus der WO 88/05218 A die als nächstliegender stand der Technik angesehen wird ist ein mehrpoliger Steckverbinder zur Aufnahme eines Gegensteckers bekannt, der einen in einem Gehäuse angeordneten Isolierkörper aufweist, in dem eine der Anzahl durchgeführter Leitungen für Signale, Steuer- oder Leistungsstrome o. dgl. entsprechende Anzahl von in Steckaufnahmen eingesetzten Kontakteinsätzen vorgesehen ist. Jeder dieser Kontakteinsatz weist eine Anschlusshülse, einen Einsatzfuß und einen Einsatzkörper auf. sowie eine Buchse oder einen Stift zum Verbinden der Leitungen. Zumindest für eine Leitung ist eine Anpassungsschaltung vorgesehen, die im wesentlichen als Planar-Einsatz mit zumindest einem Kondensator ausgebildet ist, und die mit der zugeordneten Leitung über eine Signalkontaktfläche und mit dem Gehäuse über eine Massekontaktfläche elektrisch verbunden ist.

Hieraus stellt sich die der Erfindung zugrunde liegende Aufgabe, einen derartigen Steckverbinder so weiterzubilden, dass die zur Beschaltung vorgesehenen elektronischen Bauelemente vollständig vom Gehäuse des Steckverbinders aufgenommen und mit den Signalleitern einerseits sowie mit der Gehäusemasse andererseits verbindbar sind, wobei der so weitergebildete Steckverbinder einfach und wirtschaftlich herstellbar und sicher einsetzbar ist. Diese Aufgabenstellung wird durch die Merkmale des Hauptanspruchs gelöst; vorteilhafte Weiterbildungen und bevorzugte Ausführungsformen beschreiben die Unteransprüche.

Der Isolierkörper ist im wesentlichen quaderförmig ausgebildet und weist zumindest auf seiner Längsseite eine Filtertasche auf, in die eine planare Anpassungsschaltung eingelegt wird. Weiter weist der Isolierkörper im wesentlichen zylindrische Steckaufnahmen auf, in die Kontakteinsätze eingesetzt werden. Dabei ist in jeder dieser Steckaufnahmen mit im wesentlichen zylindrischen Durchgang ein umlaufender Innenring vorgesehen. Dieser Innenring ist in den den Filtertaschen zugewandten Seiten mit einer axial verlaufenden Nut unterbrochen, die die den Filtertaschen zugewandte Wandung durchbricht und so ein Fenster zur Filtertasche hin öffnet. Durch dieses Fenster wird der Kontakt zwischen dem Kontakteinsatz und der Signalkontaktfläche der Anpassungsschaltung hergestellt. Weiter weist jeder der in eine der Steckaufnahmen eingesetzte Kontakteinsatz einen mit dem Innenring der Steckaufnahmen zusammenwirkenden Passring auf. Durch den Pass-Sitz dieses Passringes in dem umlaufenden (lediglich durch die axialen Nuten unterbrochenen) Innenring ist der Kontakteinsatz radial festgelegt. Schließlich ist der Kontakteinsatz mit Mitteln versehen, mit denen der Sitz des Kontakteinsatzes auch axial im wesentlichen spielfrei sichergestellt ist, sowie mit Mitteln, die die Kontaktgabe zu der Anpassungsschaltung gewährleisten.

Als ein Mittel zur Sicherung des im wesentlichen spielfreien Sitzes des Kontakteinsatzes ist ein in eine Ringnut des Kontakteinsatzes eingesetzter Sprengring vorgesehen, dessen Innendurchmesser größer ist als der Außendurchmesser der Ringnut, so dass er unter Verkleinerung der Sprengring-Fuge elastisch zusammengedrückt und von der Ringnut so aufgenommen wird, dass der Sprengring durch den Innenring des Isolierkörpers gedrückt werden kann. Nach Durchdringen spreizen die elastischen Kräfte den Sprengring wieder, sein Außendurchmesser vergrößert sich und die Unterseite des Innenringes wird so hintergriffen, dass ein Abziehen des Kontakteinsatzes in Richtung Einsatzfuß ausgeschlossen ist. Dieser ist dabei so ausgebildet, dass er nicht durch den Innenring gedrückt werden kann, vielmehr bleibt er auf diesem liegen. Dabei sind die Höhen von Innenring und Passring so aufeinander abgestimmt, dass bei eingesetztem Kontakteinsatz dessen Fuß unter Zwischenfügung eines Kontaktringes auf der Auflagefläche des oberen Auflagers aufliegend unter der Wirkung des Sprengringes gegen dieses gezogen wird; ein im wesentlichen spielfreier Sitz des Kontakteinsatzes ist so auch bezüglich axialer Verschiebung sichergestellt.

Als Mittel zum Gewährleisten der Kontaktierung der Anpassungsschaltung ist ein Kontaktring eingesetzt, der zwischen dem Sprengring und dem Fuß des Steckkontakteinsatzes eingefügt ist. Dieser zwischengefügte Kontaktring umgibt den Kontakteinsatz und steht mit ihm in elektrischem Kontakt. Er weist zwei einander diametral gegenüberliegende Kontaktarme auf, die im wesentlichen achsparallel ausgerichtet federnd durch die axialen Nuten und die von diesen geöffnete Fenster hindurchgreifen. Dabei bilden die freien Enden der Kontaktarme die Kontaktflächen, die sich federnd gegen die Signalkontaktflächen der Anpassungsschaltung legen und so den elektrischen Kontakt herstellen. Vorteilhaft wird eine Andrückleiste vorgesehen, die mit den freien Ende der Kontaktarme zusammenwirkend, diese an die Signalkontaktflächen andrückt. Dazu wird die Filterkammer mittels einer zum Kontakteinsatz hin vorgesehen Leiste begrenzt, die über das freie Ende der Kontaktarme hinausreicht und deren Ende zu den Kontaktarmen hin keilförmig abgeschrägt ist, so dass diese freien Enden der Kontaktarme auf diese Schrägen aufgleiten und gegen die Signalkontaktflächen angedrückt werden.

Vorteilhaft weist der Kontaktring Mittel zur Erhöhung des Kontaktdruckes auf, die zur Seite des Fußes des Kontakteinsatzes gerichtet sind, so dass die kontaktgebende Anlage linienhaft oder punktförmig ist. Diese den Kontaktdruck erhöhenden Mittel werden unter Wirkung der vom Sprengring ausgehenden Kräfte gegen den Einsatzfuß gezogen, wobei zumindest ev. vorhandene Oxidschichten durchbrochen werden, so dass eine sichere elektrische Kontaktgabe gewährleistet ist. Als solche Mittel können etwa Wellungen oder Zahnungen vorgesehen sein; vorteilhaft werden zumindest zwei, vorzugsweise drei oder vier Kontaktkrallen aus dem Kontaktring ausgedrückt.

Zum Anschließen des Leiters ist das Anschluss-Ende der Buchse als Löthülse ausgebildet, so dass der Leiter in bekannter Weise eingelötet werden kann; wenn Löten unterbleiben muss, etwa aus Gründen des Umweltschutzes, wird die Hülse als Krimphülse ausgebildet. Dies erlaubt ein Abgehen von der bekannten Löttechnik; da das Herstellen von an besondere Anwendungsfälle angepassten Kabeln mit Steckverbinder, bei denen zumindest einige der Leiter mit einer Beschaltung in elektrischer Verbindung stehen, über Krimpen erfolgen kann. Durch diese Ausbildung können die vorgefertigten Kontakteinsätze auch nachträglich in das Gehäuse des Steckverbinders eingesetzt werden; müssen die Leitungsanschlüsse verlötet werden, kann dies vor dem Einsetzen erfolgen, so dass wärmeempfindliche Bauelemente der Anpassungsschaltung nicht belastet werden.

Die Beschaltung mit ihren elektronischen Bauelementen ist als plattenförmiger Planar-Filtereinsatz ausgebildet, die als Einzelelemente, Zwillings- oder Drillingselemente oder als Elementenreihe ausgebildet sind. Als Bauelemente sind vorzugsweise Kondensatoren vorgesehen, jedoch können auch Induktivitäten, Widerstände oder spannungsbegrenzende Einrichtungen, wie Varistoren o.dgl. vorgesehen sein; dabei werden solche Bauelemente, die nicht im Druckverfahren darstellbar sind, miniaturisiert körperlich auf den Träger aufgesetzt, wobei als Träger dazu eine Leiterplatte oder ein Planar-Substrat vorgesehen ist. Für bestimmte Fälle werden diskrete Bauelemente in Chipform auf den Trägern, die Leiterplatte bzw. das Planarsubstrat aufgelötet, so dass große Flexibilität erreichbar ist.

Die mit dem Stecker zusammenwirkenden Kontaktfedern stehen mit dessen Anschlusskontakten in Verbindung und kontaktieren die Anschlüsse der zur Beschaltung eingesetzten elektronischen Bauelemente so, dass die mit dem Stecker angeschlossenen Signalleitungen auf das jeweils zugeordnete elektronische Bauelement der Beschaltung gelegt sind. Die Ausgänge der zur Beschaltung vorgesehenen elektronischen Bauelemente sind mit dem auf Masse-Potential liegenden Gehäuse verbunden. Dazu weisen diese rückwärtige Masse-Kontaktflächen auf, die mit den metallischen Teilen des Gehäuses leitend in Verbindung stehen. Sind zwei oder mehr Reihen von Steckbuchsen/-stiften vorgesehen, können die rückwärtigen Kontaktflächen nicht unmittelbar mit den metallischen Teilen des Gehäuses verbunden sein; um auch in diesem Fall eine leitende Verbindung zu erreichen, werden hier die Masse-Kontaktflächen seitlich als Kontaktbereiche herausgeführt, die mit den metallischen Teilen des Gehäuses verbunden sind. Auf diese Weise lassen sich die elektrischen Verbinder herstellen, die als Ein-/Ausgangsbuchse oder mit diesen zusammenwirkenden Ein-/Ausgangsstecker geschaltet sind, wobei alle oder einzelne Buchsen/Stecker mit elektronischen Bauelementen beschaltet sind. Die beschriebene Bauweise ist auch dann einsetzbar, wenn im Zuge der Signal- bzw. der Leistungsleitung eine Längs-Induktivität vorgesehen ist; sie gestattet im Zusammenwirken mit dieser sogar den Bau von Π-Filtern, wenn die Ableitkondensatoren doppelt vorgesehen sind und diese einmal vor und einmal hinter der Längs-Induktivität angeschlossen sind.

Vorteilhaft ist die Anpassungsschaltung als ein über die Massekontaktfläche mit Masse verbindbarer Querkondensator ausgebildet; alternativ weist die Anpassungsschaltung eine im Zuge zumindest einer der Leitungen liegende Längs-Induktivität auf. In verschiedenen Kombinationen kann die Anpassungsschaltung weiter einen Querkondensator sowie eine Längsimpedanz aufweisen und als Π-Filteroder mit einer weiteren Längsinduktivität als T-Filter geschaltet sein. Dabei können auch andere elektronische Bauelemente vorgesehen sein, etwa spannungsbegrenzende Varistoren o.dgl..

Das Wesen der Erfindung wird im einzelnen beispielhaft an Hand der in den beigefügten Figuren 1 bis 3 dargestellten Ausführungsbeispielen eines mit Steckbuchsen aufgebauten Steckverbinders näher erläutert; dabei zeigen:
- Fig. 1:: Steckverbinder mit einer Steckbuchsenreihe (Explosionsdarst, perspektivisches Schema);
- Fig. 2:: Steckverbindergehäuse mit eingesetzter Buchse (Schnitt quer zur Längs-Erstreckung, geteilt: Rechts ohne, links mit Filtereinsatz); Fig. 2a: Einzelheit Kontaktarm / Andrückleiste;
- Fig. 3:: Schritte zum Zusammenfügen eines Steckverbinders zum Einsetzen in ein Steckverbindergehäuse (schematisch).
Fig. 3a: Steckverbindereinsatz und Sprengring,
Fig. 3b: Gehäuse für Steckverbinder mit Isoliereinsatz,
Fig. 3c: Steckverbindereinsatz und Anschluss-Leitung, Kontaktring und Gehäuse,
Fig. 3d: An Leitung angeschlossener Steckverbindereinsatz mit Gehäuse,
Fig. 3e: Steckverbinder mit in das Gehäuse eingesetztem Steckverbindereinsatz.

Die Figur 1 gibt einen Überblick über einen mehrpoligen Steckverbinder mit fünf durchgeführten Leitungen, von denen vier unmittelbar benachbart und die fünfte im Abstand davon angeordnet sind. Das aus Abschirmungsgründen metallische Gehäuse besteht aus der Oberschale 2 und der Unterschale 3, die - entsprechend den gestrichelten bzw. den strich-punktierten Linien - zusammenfügbar sind.

Die auswärts gebogenen Ränder beider Gehäuse 2 und 3 bilden umlaufende Flansche 4, über die die beiden Schalen 2 und 3 z.B. durch Verschweißen, Löten oder andere Verbindungsmittel (nicht näher dargestellt) miteinander verbunden sind. Zwischen Oberschale 2 und Unterschale 3 ist ein Isolierkörper 5 angeordnet, der zwischen diesen beiden Schalen 2 und 3 gehalten ist. Umbördelungen 2.1 und 3.1 untergreifen dabei diesen Isolierkörper 5 im Bereich der Längs-Seitenwände 6, die dazu entsprechende Einzüge 6.1 bzw. 6.2 am unteren bzw. oberen Ende aufweisen, wodurch das Halten gesichert wird.

Der Isolierkörper 5 ist als Block ausgebildet, mit Längs-Seitenwänden 6 und mit endständigen Quer-Seitenwänden 9, wobei Unterteilungswände 9.1 die einzelnen Aufnahmen für die Kontakteinsätze voneinander trennen. Für diese Aufnahmen weist der Isolierkörper zum einen je eine durchgehende Steckaufnahme 10 auf, in die die Kontakteinsätze 15 eingesetzt sind - hier als Einsätze mit Steckbuchsen dargestellt - , wobei es sich von selbst versteht, dass Steckerstifte in gleicher Weise einsetzbar sind. Zum anderen weist der Isolierkörper 5 zumindest einseitig eine Filtertasche 7,auf, in die der Filtereinsatz 23 eingesetzt ist. Dabei weist jeder der Filtereinsätze 23 soviel Einzel-Filter auf, wie zu filternde Leitungsdurchgänge vorhanden sind (im Fall des dargestellten Steckverbinders werden alle fünf Leitungen gefiltert).

Die Filter sind als Filterkondensatoren im dielektrischen Körper des Filtereinsatzes 23 angeordnet, deren Elektroden herausgeführt und über äußere Metallflächen kontaktiert werden. Dabei stehen die der zu filternden Leitung zugeordneten Elektroden des Kondensators als Signalelektroden mit den Signalkontakten 24 und die Gegenelektrode als Masseelektrode mit der metallischen Fläche des (gemeinsamen) Massekontaktes 25 in Verbindung, wobei auch andere Kontaktierungen möglich sind, etwa wenn wegen unterschiedlicher Potentiale kein gemeinsamer Kontakt auf der Masse-Seite vorgesehen werden darf. Dabei können Beschaltungen für alle oder einzelne Signal- bzw. Leistungsleitungen vorgesehen werden, wobei dafür Kondensatoren, Induktivitäten oder Widerstände vorgesehen werden können.

Die Figur 2 zeigt einen Querschnitt durch einen Steckverbinder in Höhe einer der Steckaufnahmen 10. In dieser Darstellung ist in der linken Hälfte des Isolierkörpers 5 der Kontakteinsatz 15 eingesetzt, während dessen rechte Hälfte leer dargestellt ist (zur besseren Erkennbarkeit wurde rechts auch der Filtereinsatz 23 weggelassen). Die Seitenwände 6 sind im oberen Bereich mit einer oberen Leiste 8.1 und einer unteren Leiste 8.2 versehen, zwischen denen eine Filterkammer 7 gebildet ist, die zum Kontakteinatz 15 hin mit einer weiteren Leiste 8.3 (Fig. 2a) begrenzt ist. In diese Filterkammer wird ein Filtereinsatz 23 eingesetzt. Dabei bildet die hintere Begrenzungswand dieser Filterkammer 7 einen Teil der Quer-Seitenwand 9, so dass ein durchgehender Beschaltungseinsatz eingesetzt werden kann.

Im Hintergrund ist die dem Lochradius angepasste gekrümmte Unterteilungswand 9.1 zu erkennen, die den Lochbereich begrenzt (statt der Unterteilungswand 9.1 kann auch die endständige Querwand 9 vorgesehen sein). Diese Unterteilungswand 9.1 weist zum einen ein zum Inneren des Hohlraumes hin leistenartig vorstehendes Auflager 13 auf, und zum anderen einen umlaufenden, zum Inneren des Hohlraumes vorspringenden Ring 11, dessen untere Kante 14 ein Widerlager bildet, das im Zusammenwirken mit einem Auflager 13 den Sitz des eingesetzten Kontakteinsatzes 15 sicherstellt. Zu den Seitenwänden hin sind axiale Ausnehmungen 12 vorgesehen, die so achsparallel verlaufende Nuten bildend jeweils ein Fenster zu der Filterkammer 7 hin öffnen.

In diesen Isolierkörper 5 ist der Kontakteinsatz 15 mit seinem Anschluss (als Lötanschluss 17 dargestellt) und mit der Steckbuchse 18 (an deren Stelle auch ein Steckerstift treten kann) eingesetzt, der mit seinem Fuß 15.1 auf dem Widerlager 13 aufsitzt, wobei zwischen Auflager 13 und Fuß 15.1 des Kontakteinsatzes 15 ein Kontaktring 22 eingefügt ist. An den Fuß schließt sich ein Passring 19 an, sowie eine Ringnut 20. Der Passring 19 wirkt mit dem umlaufenden Innenring 11 zusammen und zentriert den eingesetzten Kontakteinsatz 15. An den Passring schließt sich eine Ringnut 20 an; in diese ist ein Sprengring 21 eingesetzt, der durch die Öffnung des umlaufenden Innenringes 11 gedrückt, diesen hintergreift und so den Kontakteinsatz 15 gegen ein Zurückziehen sperrt. Der Kontaktring 22 liegt dabei an dem oberen Auflager 13 an, weil die Höhe "h" des umlaufenden Innenringes 11 mit dem oberen Auflager 13 so auf die Höhe von Passring 19 und Kontaktring 22 abgestellt ist, dass auch ein weiteres Durchschieben unterbunden ist und ein entsprechend sicherer Sitz mit dem notwendigen Kontaktdruck erreicht wird.

Der Kontaktring 22 weist Kontaktarme 22.1 auf, von denen zumindest zwei einander diametral gegenüberliegend angeordnet sind. Die Kontaktarme 22.1 verlaufen im wesentlichen parallel zur Achse des Kontakteinsatzes 15, wobei sie derart nach außen abgebogen sind, dass sie an den Signalkontaktflächen 24 der Beschaltung 23 anliegen. Um eine sichere Kontaktgabe auch hier zu erreichen, sind die Filterkammer 7 zum Kontakteinsatz 25 hin begrenzenden Leisten bis über die freien Enden der Kontaktarme 22.1 geführt und bilden dort je eine keilförmige Andrückleiste 8.4, auf die die freien Enden der Kontaktarme aufgleiten und gegen die Signalkontaktflächen angedrückt werden.

Die Figuren 3 zeigen schließlich eine Folge von Schritten zur Herstellung eines solchen Steckverbindereinsatzes. In der Figur 3a wird der Sprengring 21 auf den Kontakteinsatz 15 aufgesetzt, der von der Ringnut 20 mit einem gewissen Spiel aufgenommen wird. Die Figur 3b zeigt das Zusammenfügen des Gehäuses, in das der Isolierkörper 5 eingesetzt wird. Der nächste, in der Figur 3c dargestellte Schritt besteht darin, den mit dem Sprengring 21 komplettierten Steckkontakteinsatz 15 mit dem Leiter 26 zu verbinden. Dies erfolgt hier durch Krimpen, wozu das abisolierte Leiterende 26.1 in die Krimphülse 16 eingeführt und dort in bekannter Weise verkrimpt wird, wodurch sich die Krimpmarken 16.1 bilden. Die Figur 3d zeigt schließlich das Einführen des so vorbereiteten Steckkontakteinsatzes 15 in das (gemäß Fig. 3b komplettierte) Gehäuse 1. Dieses Einführen erfolgt mit angeschlossenem Leiter 26. Mit Druck wird der Steckkontakteinsatz 15 in den Isolierkörper 5 eingepresst. Dabei wird der Sprengring 21 aufgrund des Spieles seines Sitzes zusammengedrückt und gleitet durch den umlaufenden Innenring 11; der Sprengring 21 kann sich nach weiterem Eindrücken hinter dem Widerlager 14 wieder ausdehnen und dieses hintergreifen. Dabei liegt der Fuß 15.1 des Kontakteinsatzes 15 mit dem zwischengefügten Kontaktring 22 auf dem oberen Auflager 13 auf, wobei die Höhenabstimmung von umlaufenden Innenring 11 mit oberen Auflager 13 und von Passring 19 einen (fast) spielfreien Sitz gewährleisten. Um einen hinreichenden Kontaktdruck zu erreichen, sind Mittel vorgesehen, die sich quasi punkt- oder linienförmig gegen die Unterseite des Fußes 15.1 des Kontakteinsatzes 15 anlegen. In der Darstellung sind diese Mittel als schräg angestellte Kontaktkrallen 22.2 dargestellt, die zum einen nachgeben können und die sich während des Zusammenbaues an das Metall des Fußes 15.1 des Kontakteinsatzes 15 unter Durchdringung ev. vorhandener Oxidschichten ev. in dieses eindringen. Die dazu notwendige Kraft liefert der sich ausdehnende Sprengring 21, der mit der Unterkante des umlaufenden Innenringes 11 vorteilhaft eine dafür geeignete Winkelanstellung erhält. Durch diese Ausbildung wird der für eine sichere Kontaktgabe notwendige Kontaktdruck erreicht und gleichzeitig auch das weitere Durchschieben des Kontakteinsatzes 15 unterbunden

## Patentansprüche

1. Mehrpoliger Steckverbinder zur Aufnahme eines Gegensteckers, mit einem in einem Gehäuse (2, 3) angeordneten Isolierkörper (5) mit der Anzahl durchgeführter Leitungen (26) für Signale oder Steuer- oder Leistungsströme o.dgl. entsprechenden Anzahl von in Steckaufnahmen (10) eingesetzten Kontakteinsätzen (15), jeder mit Anschlusshülse (17). Einsatzfuß (15.1). Einsatzkörper (21) sowie mit Buchse (18) oder Stift, zum Verbinden der Leitungen (26), wobei zumindest für eine Leitung (26) eine im wesentlichen als Planar-Einsatz ausgebildete, zumindest einen Kondensator aufweisende Anpassungsschaltung (23) vorgesehen ist, die mit der zugeordneten Leitung über eine Signalkontaktfläche und mit dem Gehäuse (2, 3) über eine Massekontaktfläche (25) elektrisch verbunden ist, **dadurch gekennzeichnet, dass** jede der Steckaufnahmen (10) als im wesentlichen zylindrischer Durchgang mit umlaufendem Innenring (13) ausgebildet ist, der der Filtertasche (7) zugewandt eine axial verlaufende Nut (12) aufweist, die so gelegt ist, dass sie ein Fenster zur Filtertasche (7) hin öffnet, und dass jeder der in eine der Steckaufnahmen (10) eingesetzte Kontakteinsatz (15) einen mit dem Innenring (11) zusammenwirkenden Passring (19) aufweist und mit Mitteln versehen ist, mit denen der Sitz des Kontakteinsatzes im wesentlichen spielfrei sichergestellt ist, sowie mit Mitteln, die die Kontaktgabe zur Anpassungschaltung gewährleisten.

2. Mehrpoliger Steckverbinder nach Anspruch 1, **dadurch gekennzeichnet, dass** als Mittel zur Sicherung des im wesentlichen spielfreien Sitzes des eingesetzten Kontakteinsatzes (15) dieser eine Ringnut (20) aufweist, in die ein den Kontakteinsatz (15) in der Steckaufnahme (10) festsetzender Sprengring (21) eingesetzt ist, wobei die Höhen von Innenring (11) und Passring (19) so aufeinander abgestimmt sind, dass bei eingesetztem Kontakteinsatz (15) dessen Fuß (15.1) unter Zwischenfügung eines Kontaktringes (12) auf einer das obere Auflager bildenden Fläche des Innenringes (11) aufliegt und der Sprengring (21) den Passring (19) hintergreifend, den Sitz des Kontakteinsatzes im wesentlichen spielfrei sicherstellt.

3. Mehrpoliger Steckverbinder nach Anspruch 2, **dadurch gekennzeichnet, dass** der Außendurchmesser der Ringnut (20) kleiner ist, als der Innendurchmesser des Sprengringes (21), wobei der Schlitz des Sprengringes eine solche Weite aufweist, dass der Sprengring (21) bis auf den Außendurchmesser der Ringnut (20) zusammendrückbar ist.

4. Mehrpoliger Steckverbinder nach Anspruch 1, **dadurch gekennzeichnet, dass** als Mittel zur Gewährleistung der Kontaktgabe ein Kontaktring (23) vorgesehen ist, der den Steckkontakteinsatz (15) zumindest teilweise umgebend zwischen dessen Fuß (15.1) und dem Sprengring (21) eingefügt ist, und der zumindest einen Kontaktfederarm (22.1) aufweist, der durch das von der Ausnehmung (12) geöffnete Fenster zur Filterkammer (7) durchgreift und die Signalkontaktfläche (24) der Anpassungsschaltung (23) kontaktiert.

5. Mehrpoliger Steckverbinder nach Anspruch 4, **dadurch gekennzeichnet, dass** der Kontaktring (22) zwei einander diametral gegenüberliegend angeordnete Kontaktfederarme (22.1) aufweist.

6. Mehrpoliger Steckverbinder nach Anspruch 4 oder 5, **dadurch gekennzeichnet, dass** der die Fenster (7) im Isolierkörper (5) begrenzende Steg (8.3) auf Seiten des Kontakteinsatzes (15) über das freie Ende der Kontaktarme (22.1) reicht und in deren Bereich eine zu den Kontaktarmen hin gerichtet keilförmige Abschrägung (8.4) aufweist, die als Andrückleisten (8.4) mit den abgebogenen freien Enden der Kontaktarme (22.1) zusammenwirkend diese an die Signalkontaktflächen (24) andrücken.

7. Mehrpoliger Steckverbinder nach einem der Ansprüche 4 bis 6, **dadurch gekennzeichnet, dass** der Kontaktring mit den Kontaktdruck verstärkenden Mitteln versehen ist.

8. Mehrpoliger Steckverbinder nach Anspruch 7, **dadurch gekennzeichnet, dass** die den Kontaktdruck erhöhenden Mittel als dem Fuß (15.1) des Kontakteinsatzes (15) zugewandten Seite aus der Ebene des Kontaktringes (22) vorstehende Wellungen, Zahnungen oder dergleichen ausgebildet sind.

9. Mehrpoliger Steckverbinder nach Anspruch 7, **dadurch gekennzeichnet, dass** die den Kontaktdruck erhöhenden Mittel als durchgedrückte Kontaktkrallen (22.2) ausgebildet sind, wobei zumindest zwei, vorzugsweise drei oder vier ausgedrückte Kontaktkrallen (22.2) vorgesehen sind.

10. Mehrpoliger Steckverbinder nach einem der Ansprüche 1 bis 9, **dadurch gekennzeichnet, dass** die Anschlusshülse für die Anschlussleitung (19) an dem Kontakteinsatz (15) als Löthülse (17) ausgebildet ist.

11. Mehrpolige Steckbuchse nach einem der Ansprüche 1 bis 9, **dadurch gekennzeichnet, dass** die Anschlusshülse der Anschlussleitung (19) an den Kontakteineinsatz (10) als Krimphülse (16) ausgebildet ist.

12. Mehrpoliger Steckverbinder nach einem der Ansprüche 1 bis 11, **dadurch gekennzeichnet, dass** die Anpassungsschaltung (23) als Filter mit einem über die Massekontaktfläche (25) mit Masse verbindbaren Querkondensator ausgebildet ist.

13. Mehrpoliger Steckverbinder nach einem der Ansprüche 1 bis 12, **dadurch gekennzeichnet, dass** die Anpassungsschaltung (23) eine im Zuge zumindest einer Leitung liegenden Längs-Induktivität aufweist.

14. Mehrpoliger Steckverbinder nach Anspruch 12 oder 13, **dadurch gekennzeichnet, dass** die Anpassungsschaltung (23) einen weiteren Querkondensator sowie eine Längsimpedanz aufweist und als Pi-Filter geschaltet ist.

15. Mehrpolige Steckbuchse nach Anspruch 12, 13 oder 14, **dadurch gekennzeichnet, dass** die Anpassungsschaltung/Filter (23) eine weitere Längsinduktivität aufweist und als T-Filter geschaltet ist.

## Claims

1. Multipolar plug-in connector for receiving a mating part including an isolating body (5) disposed in a housing (2, 3) and having the number of contact inserts (15) inserted in plug-in sockets (10), which corresponds to the number of through-guided lines (26) for signals oder control or power currents or the like, each having a conductor barrel (17), an insertion base (15.1), an insertion body (21) as well as a sleeve (18) or pin for connecting the lines (26), with a matching circuit (23) being provided for at least one line (26), which is substantially formed as a planar insert and has at least one capacitor, which matching circuit is electrically connected to the allocated line via a signal contact surface and to the housing (2, 3) via a ground contact surface (25), **characterised in that** each of the plug-in sockets (10) is formed as an essentially cylindrical passage having a circumferential internal ring (13) with an axially extending groove (12) facing the filter pocket (7), which groove is designed so that it opens a window towards the filter pocket (7) and so that each of the contact inserts (15) inserted in one of the plug-in sockets (10) has a gauge ring (19) interacting with the internal ring (11), and is provided with means ensuring essentially play-free seating of the contact insert. as well as with means ensuring contact with the matching circuit.

2. Multipolar plug-in connector as claimed in claim 1, **characterised in that** the inserted contact insert (15) has an annular groove (20) as a means for ensuring the essentially play-free seating thereof, into which annular groove a retaining ring (21) securing the contact insert (15) in the plug-in socket (10) is inserted, with the heights of the internal ring (11) and the gauge ring (19) being matched to each other in such a way that when the conctact insert (15) is inserted its base (15.1) rests, with an interposed contact ring (22), upon the surface of the internal ring (11) which forms the upper support, and the retaining ring (21) ensures essentially play-free seating of the contact insert while engaging in the gauge ring (19).

3. Multipolar plug-in connector as claimed in claim 2, **characterised in that** the external diameter of the annular groove (20) is smaller than the internal diameter of the retaining ring (21). with the slot of the retaining ring having a width such that the retaining ring (21) may be compressed to the external diameter of the annular groove (20).

4. Multipolar plug-in connector as claimed in claim 1, **characterised in that** a contact ring (23) is provided as the means for ensuring contact, which contact ring (23) is inserted between the base (15.1) thereof and the retaining ring (21) whilst at least partially enclosing the plug-in contact insert (15), and which has at least one contact spring leg (22.1) extending through the window opened by the recess (12) and contacting the signal contact surface (24) of the matching circuit (23).

5. Multipolar plug-in connector as claimed in claim 4, **characterised in that** the contact ring (22) has two contact spring legs (22.1) disposed diametrically opposite one another.

6. Multipolar plug-in connector as claimed in claim 4 or 5.
**characterised in that** the web (8.3) limiting the windows (7) in the isolating body (5) extends on both sides of the contact insert (15) beyond the free end of the contact arms (22.1) and has in the area thereof a wedge-shaped chamfering (8.4) orientated towards the contact arms which, interacting with the bent free ends of the contact arms (22.1), press these against the signal contact surfaces (24) as press-on strips (8.4).

7. Multipolar plug-in connector as claimed in any one of Claims 4 to 6, **characterised in that** the contact ring is provided with means for increasing the contact pressure.

8. Multipolar plug-in connector as claimed in Claim 7, **characterised in that** the means for increasing the contact pressure are formed as corrugations, toothings or the like which protrude from the plane of the contact ring (22) on the side facing the base (15.1) of the contact insert (15).

9. Multipolar plug-in connector as claimed in claim 7, **characterised in that** the means for increasing the contact pressure are formed as pressed-through contact claws (22.2), with there being provided at least two, preferably three or four pushed-out contact claws (22.2).

10. Multipolar plug-in connector as claimed in any one of claims 1 to 9, **characterised in that** the conductor barrel for the connection line (19) is formed on the contact insert (15) as a solder sleeve (17).

11. Multipolar plug-in connector as claimed in any one of Claims 1 to 9, **characterised in that** the conductor barrel for the connection line (19) is formed on the contact insert (15) as a crimp sleeve (17).

12. Multipolar plug-in connector as claimed in any one of Claims 1 to 11, **characterised in that** the matching circuit (23) is formed as a filter having a cross capacitor connectable to ground via the ground contact surface (25).

13. Multipolar plug-in connector as claimed in any one of Claims 1 to 12, **characterised in that** the matching circuit (23) has a longitudinal inductance along at least one line.

14. Multipolar plug-in connector as claimed in claim 12 or 13, **characterised in that** the matching circuit (23) has a further cross capacitor as well as a longitudinal impedance and is connected as a Pi filter.

15. Multipolar plug-in connector as claimed in claim 12, 13 or 14, **characterised in that** the matching circuit/filter (23) has a further longitudinal inductance and is connected as a T filter.

## Revendications

1. Connecteur multipolaire pour le logement d'une contre-fiche, comprenant un corps isolant (5) disposé dans un boîtier (2.3) avec un nombre d'insertions de contact (15) insérées dans des logements enfichables (10) qui correspond au nombre de lignes (26) réalisées pour des signaux ou des courants de commande ou de puissance ou similaires, chacune comportant une douille de raccord (17). une base d'insertion (15.1), un corps d'insertion (21) ainsi qu'une douille (18) ou broche, pour la connexion des lignes (26), un circuit d'adaptation (23) conçu sensiblement comme insertion planaire et présentant au moins un condensateur étant prévu au moins pour une ligne (26), lequel circuit est relié électriquement à la ligne attribuée au moyen d'une surface de contact de signal et au boîtier (2.3) par une surface de contact de masse (25), **caractérisé en ce que** chacun des logements enfichables (10) est conçu comme un passage sensiblement cylindrique avec une bague intérieure (13) périphérique. qui présente une rainure (12) agencée axialement tournée vers la poche à filtre (7), disposée de telle sorte qu'elle ouvre une fenêtre en direction de la poche à filtre (7), et **en ce que** chaque insertion de contact (15) insérée dans l'un des logements enfichables (10) présente une bague d'ajustage (19) coopérant avec la bague intérieure (11) et . est pourvue de moyens avec lesquels le siège de l'insertion de contact est garanti sensiblement sans jeu, et de moyens qui garantissent le contact pour le circuit d'adaptation.

2. Connecteur multipolaire selon la revendication 1, **caractérisé en ce que**, comme moyen pour le blocage du siège sensiblement sans jeu de l'insertion de contact (15) insérée, celle-ci présente une rainure annulaire (20), dans laquelle est inséré un circlip (21) bloquant l'insertion de contact (15) dans le logement enfichable (10), les hauteurs de la bague intérieure (11) et de la bague d'ajustage (19) étant adaptées l'une à l'autre de telle sorte que, avec l'insertion de contact (15) insérée, sa base (15.1) repose avec l'intercalage d'une base de contact (12) sur une surface, formant le support supérieur, de la bague intérieure (11) et le circlip (21), saisissant par l'arrière la bague d'ajustage (19), garantit le siège de l'insertion de contact pratiquement sans jeu.

3. Connecteur multipolaire selon la revendication 2, **caractérisé en ce que** le diamètre extérieur de la rainure annulaire (20) est inférieur au diamètre intérieur du circlip (21), la fente du circlip présentant une largeur telle que le circlip (21) peut être comprimé jusqu'au diamètre extérieur de la rainure annulaire (20).

4. Connecteur multipolaire selon la revendication 1, **caractérisé en ce que** il est prévu comme moyen pour garantir le contact une bague de contact (23) qui est insérée entre sa base (15.1) et le circlip (21) en entourant au moins partiellement l'insertion de contact à fiches (15), et qui présente au moins un bras de ressort de contact (22.1). qui passe à travers la fenêtre ouverte par l'évidement (12) pour la chambre à filtre (7) et établit le contact avec la surface de contact de signal (24) du circuit d'adaptation (23).

5. Connecteur multipolaire selon la revendication 4, **caractérisé en ce que** la bague de contact (22) présente deux bras de ressort de contact (22.1) disposés de façon diamétralement opposée.

6. Connecteur multipolaire selon la revendication 4 ou 5, **caractérisé en ce que** la barrette (8.3) délimitant les fenêtres (7) dans le corps isolant (5) s'étend sur des côtés de l'insertion de contact (15) sur l'extrémité libre des bras de contact (22.1) et présentent dans leur zone un chanfrein (8.4) en forme de clavette et orienté en direction des bras de contact, lesquels, agissant comme des baguettes de pression (8.4) conjointement avec les extrémités libres pliées des bras de contact (22.1), appuient celles-ci sur les faces de contact de signal (24).

7. Connecteur multipolaire selon l'une quelconque des revendications 4 à 6, **caractérisé en ce que** la bague de contact est pourvue de moyens amplifiant la pression de contact.

8. Connecteur multipolaire selon la revendication 7 **caractérisé en ce que** les moyens qui élèvent la pression de contact sont conçus comme des ondulations, des dentures ou similaires, dépassant du plan de la base de contact (22) du côté tourné vers la bague (15.1) de l'insertion de contact (15).

9. Connecteur multipolaire selon la revendication 7, **caractérisé en ce que** les moyens élevant la pression de contact sont conçus comme des griffes de contact (22.2) extrudées, au moins deux, de préférence trois ou quatre griffes de contact (22.2) éjectées étant prévues.

10. Connecteur multipolaire selon l'une quelconque des revendications 1 à 9, **caractérisé en ce que** la douille de raccordement pour la ligne de contact (19) est réalisée sur l'insertion de contact (15) sous la forme de douille à souder (17).

11. Fiche femelle multipolaire selon l'une quelconque des revendications 1 à 9, **caractérisé en ce que** la douille de raccordement de la ligne de raccordement (19) est conçue sur l'insertion de contact (10) sous la forme d'une douille à sertir (16).

12. Connecteur multipolaire selon l'une quelconque des revendications 1 à 11, **caractérisé en ce que** le circuit d'adaptation (23) est conçu comme filtre avec un condensateur transversal pouvant être relié par la surface de contact de masse (25) à la masse.

13. Connecteur multipolaire selon l'une quelconque des revendications 1 à 12, **caractérisé en ce que** le circuit d'adaptation (23) présente une inductance longitudinale disposée dans le cadre d'au moins une ligne.

14. Connecteur multipolaire selon la revendication 12 ou 13, **caractérisé en ce que** le circuit d'adaptation (23) présente un autre condensateur transversal ainsi qu'une impédance longitudinale et est branché comme filtre PI.

15. Fiche femelle multipolaire selon la revendication 12, 13 ou 14, **caractérisé en ce que** le circuit d'adaptation/Filtre (23) présente une autre inductance longitudinale et est branché comme filtre T.
